# EUROPÄISCHE PATENTSCHRIFT

(11) **EP 0 580 566 B1**
(45) Veröffentlichungstag und Bekanntmachung des Hinweises auf die Patenterteilung: **05.02.1997**
(21) Anmeldenummer: 93890113.9
(22) Anmeldetag: 02.06.1993
(51) Int. Cl.: B61F 3/12

(54) **Portalfahrwerk für Schienenfahrzeuge**
Gantry type running gear for railway vehicles
Train de roulement à portique pour véhicules ferroviaires

(30) Priorität: 24.07.1992 AT 1520/92
(43) Veröffentlichungstag der Anmeldung: 26.01.1994
(73) Patentinhaber: Siemens SGP Verkehrstechnik GmbH, 1110 Wien (AT)
(72) Erfinder: Lenk, Leopold, A-1100 Wien (AT)
(74) Vertreter: Peham, Alois

(56) Entgegenhaltungen:
- EP-A- 0 443 309
- WO-A-87/05873
- BE-A- 541 049

## Beschreibung

Die Erfindung betrifft ein Portalfahrwerk für Schienenfahrzeuge nach dem Oberbegriff des Patentanspruches 1.

Ein Portalfahrwerk dieser Art ist Gegenstand der EP-A2-0 349 817. oder der EP-A2-0 443 309.

Aufgabe der Erfindung ist die Schaffung einer Kombination der Abfederung eines Portalfahrwerkes, bei welchem das Portal die Distanz der Räder bestimmt und die Zapfenführung der Träger für die Abfederung ausgenützt wird.

Diese Aufgabe wird erfindungsgemäß durch die Maßnahme nach dem kennzeichnenden Teil des Patentanspruches 1 gelöst.

Weitere Vorteile der Erfindung ergeben sich durch die Maßnahmen nach den Unteransprüchen.

Die Erfindung wird anhand der Zeichnungen näher erläutert, in welchen ein Ausführungsbeispiel des Portals mit der Abfederung dargestellt ist.
Es zeigen Fig. 1 ein Ausführungsbeispiel eines Portalfahrwerkes,
Fig. 2 das Portal mit angetriebenen Losrädern,
Fig. 3 den unteren Teil der lotrechten Steher mit ihrer Federabstützung am Fahrwerk,
Fig. 4 einen Schnitt nach der Linie IV-IV der Fig. 3,
Fig. 5 eine Seitenansicht des Portals und
Fig. 6 eine Stirnansicht desselben.

Das in Fig. 1 dargestellte Portalfahrwerk 19 befindet sich zwischen zwei aufeinanderfolgenden Waggons 20, 21, deren Enden durch die Rahmen 22 und 23 angedeutet sind.

Der Raum zwischen den beiden Waggons ist als Durchgang ausgebildet, dessen Boden mit 24 bezeichnet ist. Zumindest ein Teil dieses Durchganges besteht aus dem Portalfahrwerk 19, welches zu beiden Seiten des Bodens 24 je ein Paar lotrechter Steher 2 aufweist, die bodenseitig jeweils über eine Feder 26 an der Deckenwand 1 eines Radkastens 27 abgestützt sind, in dem ein Einzelrad 28 gelagert ist.

Die Steher 2 sind an ihrem oberen Ende in der Fahrtrichtung durch Träger 30 und in der Querrichtung durch Träger 31 verbunden und bilden so ein Portal 29, welches über die aus den Rahmen 22, 23 zueinander ausragenden Rahmen 32, 33 gestülpt ist.

Bei der Ausführungsform des Portalfahrwerkes nach Fig. 2 sind die Räder 28 jeweils durch einen Motor 34 angetrieben, welcher lotrecht auf einem Getriebekasten 35 gelagert ist, der an den Radkasten 27 angeschlossen ist.

Die Steher 2 sind zumindest im unteren Teil wie die Fig. 3 und 4 zeigen, als Rohre ausgebildet, welche auf einem lotrechten Zapfen 3 geführt sind, der die Deckenwand 1 des Radkastens 27 durchsetzt und in einem Topf 36 fest eingepreßt ist, welcher am Boden der Deckenwand 1 befestigt ist. Zur Sicherung des Zapfens 3 ist dieser an seinem unteren Ende mit einem den Boden 11 des Topfes 36 durchsetzenden Gewindebolzen 37 versehen, auf dem eine Wellenmutter 13 aufgeschraubt ist, die durch ein Sicherungsblech 12 abgesichert ist.

Jeder der Zapfen 3 ist von einer Distanzhülse 7 umschlossen, zwischen der und dem Steher 2 zwei in Abstand voneinander angeordnete Silentblöcke 38 bzw. 39 vorgesehen sind, von denen jeder eine vorzugsweise aus Metall oder Kunststoff bestehende Außenhülse 4 bzw. 5 und eine innere Gummihülse 6 aufweist. An der Innenseite der Distanzhülse 7 ist eine Stahlhülse 40 angeordnet.

Die Steher 2 sind an ihrem unteren Ende jeweils durch eine Platte 8 abgeschlossen, die durch Querbolzen 14 fixiert ist. Die Platte 8 sitzt über zwei Gummiblöcke 9 auf einer Distanzscheibe 10, welche in einer Aussparung 42 der Deckenwand 1 auf dieser aufsitzt. Zwischen den beiden Gummiblöcken 9 ist eine Distanzscheibe 41 angeordnet. Die Distanzscheibe 10 ist innen mit einer Aussparung 43 versehen, wodurch ein Vorsprung 44 gebildet ist, mit dem die Distanzscheibe 10 einen Bund 45 des Zapfen 3 oben übergreift. Die Platte 8 und die Distanzscheibe 10 bilden einander gegenüber stehende randseitige Vorsprünge 46, 47 zur Sicherung der Gummiblöcke 9. Selbstverständlich können im Rahmen der Erfindung Anzahl und Form sowie Material der Gummiblöcke 9 beliebig gewählt werden.

Zur Sicherung der beschriebenen Konstruktion nach den Fig. 3 und 4 beim Anheben des Portals 29 ist ein Haken 15 vorgesehen, welcher eine Konsole 48 übergreift, die mit dem Steher 2 fest verbunden ist. Der Haken 15 ist durch zwei übereinander angeordnete Schrauben 17, 18 an einer Konsole 49 befestigt, welche mit der Deckenwand 1 fest verbunden ist. Die Schrauben 17, 18 sind an den Enden eines lotrechten Schlitzes 16 des Haken 15 angeordnet und durchsetzen entsprechende Löcher der Konsole 49. Neben den Löchern für die Schrauben 17, 18 ist die Konsole 49 mit einem zusätzlichen, mit den erwähnten Löchern fluchtendem und darüber angeordnetem Loch 50 versehen, welches in Fig. 3 strichliert angedeutet ist. Das Loch 50 ist von dem für die Schraube 17 bestimmten Loch in einem Abstand angeordnet, der gleich dem Abstand zwischen den Löchern für die Schrauben 17 und 18 ist, sodaß nach Entfernen der Schraube 18 der Haken 15 angehoben werden kann, bis die Schraube 17 am unteren Ende des Schlitzes 16 angekommen ist, worauf die Schraube 18 in das Loch 50 eingeschraubt wird. Dadurch ist es möglich, das Portal 29 um den Lochabstand höher oder tiefer zu setzen, wobei auch mehr als drei Löcher vorgesehen sein können, sodaß eine stufenweise Verstellung möglich ist. Wird das Portal höher gesetzt, werden zwischen der Platte 8 und den darunter gelegenen Gummiblöcken 9 entsprechende Beilagscheiben eingebracht.

Das Portal 29 und der Zapfen 3 bilden eine senkrechte Führung, in welcher der Zapfen 3 die Aufgabe hat, die Führung des Rades in der Hochachse an das Portal zu übertragen, sodaß die Feder zwischen dem Portal und dem Radkasten beweglich gelagert ist. Diese Lagerbeweglichkeit entspricht einer Primärfeder.

Wie Fig. 5 zeigt besitzen die Steher 2 quer zur Fahrtrichtung eine sich seitlich nach außen erstreckende Auskröpfung 51.

## Patentansprüche

1. Portalfahrwerk für Schienenfahrzeuge, welches quer zur Fahrtrichtung zwischen benachbarten Enden aufeinanderfolgender Wagen einer Wagengarnitur eingesetzt ist und zumindest teilweise den Durchgang zwischen den beiden Wagen bildet und lediglich quer zur Fahrtrichtung einander gegenüberliegende Räder bzw. Radgestelle aufweist, die durch das Portal überbrückt sind, welches zu beiden Seiten über lotrechte Steher am jeweiligen Radkasten bzw. Radgestell aufruht, dadurch gekennzeichnet, daß die lotrechten Steher (2) zumindest im unteren Bereich als Rohre ausgebildet sind, welche jeweils auf einem vom Radkasten (27) bzw. Radgestell getragenen Zapfen (3) geführt und am Radkasten (27) bzw. Radgestell über eine Feder (9) abgestützt sind.

2. Portalfahrwerk nach Anspruch 1, dadurch gekennzeichnet, daß die Feder aus mindestens zwei übereinander angeordneten Gummiblöcken (9) besteht, zwischen denen vorzugsweise eine Distanzscheibe (41) angeordnet ist.

3. Portalfahrwerk nach Anspruch 2, dadurch gekennzeichnet, daß der den Steher (2) führende Zapfen (3) eine Deckenwand (1) eines das Rad lagernden Radkastens (27) bzw. eines Radgestelles durchsetzt und in einem an der Unterseite der Deckenwand (1) befestigten Topfes (36) fest eingespannt ist, wobei der Zapfen (3) an seinem unteren Ende mit einem den Boden (11) des Topfes (36) durchsetzenden Gewindebolzen (37) versehen ist, auf dem eine Wellenmutter (13) aufgeschraubt ist, welche durch ein Sicherungsblech (12) gesichert ist.

4. Portalfahrwerk nach Anspruch 1, dadurch gekennzeichnet, daß zwischen Steher (2) und Zapfen (3) mindestens ein Silentblock (38 bzw. 39) angeordnet ist, welcher aus Kunststoff oder Metall und einer Innenhülse (6) aus Gummi od.dgl. besteht.

5. Portalfahrwerk nach Anspruch 1, dadurch gekennzeichnet, daß jeder Steher (2) an seinem unteren Ende durch eine Platte (8) abgeschlossen ist, welche am Steher (2) vorzugsweise durch einen Querbolzen (14) gesichert ist.

6. Portalfahrwerk nach Anspruch 4, dadurch gekennzeichnet, daß zwischen Silentblock (38 bzw. 39) und dem Zapfen (3) eine Distanzhülse (7) vorgesehen ist, welche an ihrer Innenseite vorzugsweise eine Stahlhülse (40) trägt.

7. Portalfahrwerk nach Anspruch 2, dadurch gekennzeichnet, daß zwischen den Gummiblöcken (9) und der Deckenwand (1) des Radkastens (27) bzw. des Radgestelles eine Distanzscheibe (10) vorgesehen ist, welche vorzugsweise in einer Aussparung (42) der Deckenwand (1) sitzt.

8. Portalfahrwerk nach mindestens einen der vorangehenden Ansprüche, dadurch gekennzeichnet, daß zur Sicherung des Portals (29) am Zapfen (3) beim Anheben des Portals (29) ein Haken (15) vorgesehen ist, welcher eine vom Steher (2) seitlich abstehende Konsole (48) od. dgl. übergreift.

9. Portalfahrwerk nach Anspruch 10, dadurch gekennzeichnet, daß der Haken (15) höhenverstellbar und in seiner Lage fixierbar ist und durch mindestens zwei übereinander liegende, in einem lotrechten Schlitz (16) des Hakens (15) sitzende Schrauben (17, 18) an einer Konsole (49) der Deckenwand (1) gehalten ist, wobei die Konsole (49) Löcher zum Durchführen der Schrauben (17, 18) aufweist und mindestens ein zusätzliches Loch (50) zum Umstecken der untersten Schraube (18) besitzt.

10. Portalfahrwerk nach Anspruch 1, dadurch gekennzeichnet, daß die Steher (2) im oberen Teil quer zur Fahrtrichtung eine Auskröpfung (51) besitzen.

## Claims

1. Gantry bogie assembly for rail vehicles, which is inserted at right angles to the direction of travel between adjacent ends of successive carriages of a carriage system and at least partly forms the passage between the two carriages and only at right angles to the direction of travel does it have facing wheels or wheel frames, which are bridged by the gantry, which rests on either side by means of vertical uprights on the particular wheel case or wheel frame, characterized in that the vertical uprights (2), at least in the lower area thereof, are constructed as tubes, in each case guided on a journal (3) carried by the wheel case (27) or wheel frame and supported by means of a spring (9) on the wheel case (27) or wheel frame.

2. Gantry bogie assembly according to claim 1, characterized in that the spring comprises at least two superimposed rubber blocks (9) between which is preferably located a spacer (41).

3. Gantry bogie assembly according to claim 2, characterized in that the journal (3) guiding the upright (2) traverses a cover wall (1) of a wheel case (27) or a wheel frame mounting the wheel and is fixed in a pot (36) secured to the underside of the cover wall (1), the lower end of the journal (3) being provided with a threaded bolt (37) traversing the base (11) of the pot (36) and onto which is screwed a shaft nut (13), which is secured by a locking plate (12).

4. Gantry bogie assembly according to claim 1, characterized in that between the upright (2) and journal (3) is positioned at least one silent block (38 or 39), which is made from plastic or metal and an inner sleeve (6) of rubber or the like.

5. Gantry bogie assembly according to claim 1, characterized in that the lower end of each upright (2) is terminated by a plate (8), which is locked on the upright (2) preferably by a crossbolt (14).

6. Gantry bogie assembly according to claim 4, characterized in that between the silent block (38 or 39) and the journal (3) is provided a spacing sleeve (7), which on its inside preferably carries a steel sleeve (40).

7. Gantry bogie assembly according to claim 2, characterized in that between the rubber blocks (9) and the cover wall (1) of the wheel case (27) or wheel frame is located a spacer (10), which is preferably located in a recess (42) of the cover wall (1).

8. Gantry bogie assembly according to at least one of the preceding claims, that for securing the gantry (29) of the journal (3) on raising the said gantry (29) a hook (15) is provided, which engages over a bracket (48) or the like projecting laterally from the upright (2).

9. Gantry bogie assembly according to claim 10, characterized in that the hook (15) is vertically adjustable and fixable in position and is held by at least two superimposed screws (17, 18) located in a vertical slot (16) of the hook (15), on a bracket (49) of the cover wall (1), the bracket (49) having holes for the passage of the screws (17, 18) and at least one additional hole (50) for changing the bottom screw (18).

10. Gantry bogie assembly according to claim 1, characterized in that in the upper part and at right angles to the direction of travel, the uprights (2) have an offset (51).

## Revendications

1. Train de roulement à portique pour véhicules ferroviaires, qui est mis en place transversalement au sens de la marche entre les extrémités voisines de wagons successifs d'une composition de chemin de fer et forme au moins partiellement le passage entre les deux wagons et présente des roues, respectivement des bogies, opposées mutuellement de manière simplement transversale au sens de la marche qui sont pontées par le portique reposant des deux côtés par l'intermédiaire de montants verticaux, sur le bogie respectivement le carter de roue respectif, caractérisé en ce que les montants verticaux (2) sont conçus, au moins dans la zone inférieure, comme des tubes qui sont guidés chacun sur un tourillon (3) porté par le carter de roue (27) respectivement le bogie et qui prennent appui, par l'intermédiaire d'un ressort (9), sur le carter de roue (27) respectivement le bogie.

2. Train de roulement à portique selon la revendication 1, caractérisé en ce que le ressort se compose d'au moins deux blocs de caoutchouc (9) disposés l'un au-dessus de l'autre, entre lesquels est disposé de préférence un disque d'écartement (41).

3. Train de roulement à portique selon la revendication 2, caractérisé en ce que le tourillon (3), guidant le montant (2), traverse une paroi de sommet (1) d'un carter de roue (27) respectivement d'un bogie, servant de logement à la roue, et est serré dans un pot (36) fixé sur la face inférieure de la paroi de sommet (1), le tourillon (3) étant muni, sur son extrémité inférieure, d'un boulon fileté (37) traversant le fond (11) du pot (36), boulon sur lequel est vissé un écrou d'arbre (13) qui est fixé par une tôle de sécurité (12).

4. Train de roulement à portique selon la revendication 1, caractérisé en ce qu'entre le montant (2) et le tourillon (3) est disposé au moins un bloc silencieux (38 respectivement 39) qui se compose de matière plastique ou de plastique et d'une gaine interne (6) en caoutchouc ou similaire.

5. Train de roulement à portique selon la revendication 1, caractérisé en ce que chaque montant (2) est fermé, à son extrémité inférieure, par une plaque (8) qui est fixée au montant (2) de préférence par un boulon transversal (14).

6. Train de roulement à portique selon la revendication 4, caractérisé en ce qu'entre les blocs de silencieux (38 respectivement 39) et le tourillon (3), il est prévu une douille d'écartement (7) qui porte, sur sa face interne, de préférence une douille en acier (40).

7. Train de roulement à portique selon la revendication 2, caractérisé en ce qu'entre les blocs de caoutchouc (9) et la paroi de sommet (1) du carter de roue (27) respectivement du bogie, il est prévu un disque d'écartement (10) qui repose, de préférence, dans un évidement (42) de la paroi de sommet (1).

8. Train de roulement à portique selon l'une des revendications précédentes, caractérisé en ce que, pour la fixation du portique (29) sur le tourillon (3) lors du soulèvement du portique (29), il est prévu un crochet (15) qui chevauche une console (48) ou similaire, faisant saillie sur le côté du montant (2).

9. Train de roulement à portique selon la revendication 10, caractérisé en ce que le crochet (15) est réglable en hauteur, peut être fixé en position, et est maintenu par au moins deux vis (17, 18) reposant l'une au-dessus de l'autre dans une fente verticale (16) du crochet (15), sur une console (49) de la paroi de sommet (1), la console (49) présentant des trous pour le passage des vis (17, 18) et comprenant au moins un trou supplémentaire (50) pour l'insertion de la vis (18) la plus inférieure.

10. Train de roulement à portique selon la revendication 1, caractérisé en ce que les montants (2) disposent, dans la partie supérieure transversalement au sens de marche, d'un oreillon (51).
